# FASCICULE DE BREVET EUROPEEN

(11) **EP 2 691 592 B1**
(45) Date de publication et mention de la délivrance du brevet: **06.05.2015**
(21) Numéro de dépôt: 12714752.8
(22) Date de dépôt: 08.03.2012
(51) Int. Cl.: E06B 9/58

(54) **DISPOSITIF DE MAINTIEN A DEFORMATION ELASTIQUE D'UN RIDEAU SOUPLE D'UNE PORTE DE MANUTENTION A OUVERTURE VERTICALE**
HALTEVORRICHTUNG MIT ELASTISCHER VERFORMUNG FÜR EINEN FLEXIBLEN SCHIRM EINER WARENUMSCHLAGSTÜR MIT VERTIKALER ÖFFNUNG
RETAINING DEVICE WITH ELASTIC DEFORMATION FOR A FLEXIBLE SCREEN OF A VERTICALLY-OPENING GOODS HANDLING DOOR

(30) Priorité: 30.03.2011 FR 1100931
(43) Date de publication de la demande: 05.02.2014
(73) Titulaire: Sofineco, 69150 Decines (FR)
(72) Inventeur: PANSERI, Anne Sophie, F-69250 Montanay (FR); SIMON, Romain, F-69300 Caluire (FR); POYET, Armand, F-69009 Lyon (FR)
(74) Mandataire: Jeannet, Olivier
(86) Numéro de dépôt international: PCT/FR2012/050489
(87) Numéro de publication internationale: WO 2012/131207

(56) Documents cités:
- EP-A1- 0 398 791
- WO-A1-01/53648

## Description

La présente invention est relative à un dispositif de maintien à déformation élastique d'un rideau souple d'une porte de manutention à ouverture verticale.

On connait à ce jour des portes souples à ouverture verticale rapide comportant des moyens de maintien de la toile ou du rideau souple qui sont constitués de raidisseurs ou de barres transversales semi rigides en acier ou en composite disposé(e)s à intervalles réguliers sur toute la hauteur de la toile ou du rideau souple.

Les raidisseurs ou barres transversales semi rigides en acier ou en composite sont généralement disposé(e)s à l'intérieur de fourreaux ménagés dans l'épaisseur de la toile ou du rideau souple.

Les raidisseurs ou barres transversales semi rigides en acier ou en composite sont guidé(e)s à chaque extrémité au niveau des montants verticaux de la porte de manutention pour diriger et maintenir la toile ou le rideau souple dans la zone à obstruer entre une position de fermeture et une position d'ouverture.

La souplesse toute relative des raidisseurs ou barres transversales semi rigides en acier ou en composite et/ou la souplesse des guides solidaires des montants verticaux et latéraux permettent à la toile ou au rideau souple de se dégonder ou de se sortir des guides et/ou des montants verticaux et latéraux lorsqu'une force extérieure excessive est appliquée sur l'une desdites faces de ladite toile ou dudit rideau souple. Ces modes de réalisation sont divulgués dans le document EP 0 398 791 A1.

Cette force pouvant avoir plusieurs origines dont les principales sont une surpression due au vent ou une collision avec un corps traversant l'ouverture (chariots, véhicule ....). Le dégondage permet de protéger les éléments constituant la porte de manutention à savoir les montants verticaux et/ou la toile ou le rideau souple.

Le dispositif de maintien élastique suivant la présente invention a pour objet de remplacer les raidisseurs ou barres transversales semi rigides ou souples par des éléments élastiques qui permettent d'une part de maintenir la toile ou le rideau souple dans sa trajectoire de déplacement entre une position d'ouverture et une position de fermeture et d'autre part, en cas d'anomalie, d'assurer à la toile ou au rideau souple une déformation sans risque d'éjection ou de dégondage de ladite toile ou dudit rideau souple des guides solidaires des montants latéraux de la porte de manutention et une reprise de sa forme initiale après la disparition de l'anomalie.

Ainsi la porte de manutention à ouverture verticale comprenant une toile ou un rideau souple suivant la présente invention comporte un dispositif de maintien élastique qui est constitué de moyens de retenue permettant d'une part de maintenir la toile ou le rideau souple dans une trajectoire de déplacement entre une position d'ouverture et une position de fermeture et d'autre part en cas d'anomalie d'assurer à la toile ou au rideau souple une déformation élastique sans risque d'éjection ou de dégondage de ladite toile ou dudit rideau souple des montants latéraux et une reprise de sa forme initiale après la disparition de l'anomalie.

La porte de manutention à ouverture verticale suivant la présente invention comporte un dispositif de maintien élastique dont les moyens de retenue sont constitués d'éléments d'ancrage pouvant se déplacer suivant une direction verticale à l'intérieur d'un profil ménagé dans les montants latéraux et verticaux et d'éléments souples et élastiques logés à l'intérieur de fourreaux agencés dans l'épaisseur de la toile ou du rideau souple et à intervalles réguliers sur toute la hauteur de ce dernier.

La porte de manutention à ouverture verticale suivant la présente invention comporte un dispositif de maintien élastique dont chaque élément d'ancrage comporte une première partie présentant une forme complémentaire à celle interne du profil solidaire des montants verticaux afin d'assurer le guidage vertical dudit l'élément d'ancrage et une seconde partie permettant le passage et/ou la retenue de l'élément souple et élastiques correspondant.

La porte de manutention à ouverture verticale suivant la présente invention comporte un dispositif de maintien élastique dont la seconde partie de chaque élément d'ancrage est prévue d'une part dans le prolongement de la première partie et d'autre part percée d'un alésage pour le libre passage de l'élément souple et élastique correspondant et en ce que chaque élément souple et élastique est constitué d'un lien élastique présentant un profil discontinu dont chaque extrémité est fixée, après avoir traversé l'alésage, sur la toile ou rideau souple au niveau des bords latéraux de ce dernier.

La porte de manutention à ouverture verticale suivant la présente invention comporte un dispositif de maintien élastique dont la fixation de l'extrémité de chaque lien élastique sur la toile ou le rideau souple est obtenue par tricotage, collage, ou par soudure, ou par rivetage.

La porte de manutention à ouverture verticale suivant la présente invention comporte un dispositif de maintien élastique dont chaque élément d'ancrage comprend une première partie présentant un profil externe destiné à assurer le guidage à l'intérieur du profil interne solidaire des montants verticaux et une seconde partie constituée par un alésage interne traversant de part en part ladite première partie et à l'intérieur duquel est immobilisée l'extrémité libre d'un lien élastique formant l'élément souple et élastique.

La porte de manutention à ouverture verticale suivant la présente invention comporte un dispositif de maintien élastique dont la fixation du lien élastique à l'intérieur de l'élément d'ancrage est obtenue par l'intermédiaire d'une vis de blocage vissée dans la première partie et venant déboucher perpendiculairement à l'intérieur de l'alésage de la seconde partie afin de bloquer l'extrémité libre du lien élastique à l'intérieur dudit alésage.

La porte de manutention à ouverture verticale suivant la présente invention comporte un dispositif de maintien élastique comprenant une butée de protection qui est positionnée au niveau du lien élastique et sur la toile ou rideau souple entre l'élément d'ancrage et le bord latéral de ladite toile ou dudit rideau souple correspondant.

La porte de manutention à ouverture verticale suivant la présente invention comporte des moyens de retenue comprenant autour du lien élastique et entre les éléments d'ancrage disposés à l'intérieur des glissières de chaque montant vertical un agencement de tubes ou entretoises et d'olives sphériques permettant une mise en tension dudit lien élastique tout en assurant un jeu fonctionnel desdits éléments d'ancrage à l'intérieur desdites glissières.

La porte de manutention à ouverture verticale suivant la présente invention comporte des moyens de retenue dont les tubes ou entretoises et les olives sphériques sont traversés par le lien élastique de manière qu'entre chaque tube ou entretoise soit placée une olive sphérique assurant la liaison déformable entre chacun desdits tubes ou entretoises.

La porte de manutention à ouverture verticale suivant la présente invention comporte un lien élastique qui présente un profil externe rond ou plat.

La description qui va suivre en regard des dessins annexés, donnés à titre d'exemples non limitatifs, permettra de mieux comprendre l'invention, les caractéristiques qu'elle présente et les avantages qu'elle est susceptible de procurer :
Figure 1 est une vue en perspective illustrant une porte souple de l'art antérieur comportant des moyens de maintien de la toile ou du rideau souple qui sont constitués de raidisseurs ou de barres transversales semi rigides en acier ou en composite disposé(e)s à intervalles réguliers sur toute la hauteur de la toile ou du rideau souple.
Figures 2 et 3 sont des vues en perspective représentant une porte à rideau souple comportant un dispositif de maintien à déformation élastique du rideau souple suivant la présente invention.
Figures 4 et 5 sont des vues en perspective montrant une porte à rideau souple comportant un autre dispositif de maintien à déformation élastique du rideau souple suivant la présente invention.
Figures 6 et 7 sont des vues en perspective illustrant une variante du dispositif de maintien à déformation élastique du rideau souple suivant la présente invention.

On a montré en figure 1 une porte de manutention 1 de l'art antérieur comportant des moyens de maintien de la toile ou du rideau souple 2 qui sont constitués de raidisseurs 3 ou de barres transversales semi rigides en acier ou en composite disposé(e)s à intervalles réguliers sur toute la hauteur de la toile ou du rideau souple.

Les raidisseurs ou barres transversales semi rigides en acier ou en composite 3 sont généralement disposé(e)s à l'intérieur de fourreaux 4 ménagés dans l'épaisseur de la toile ou du rideau souple 2.

Les raidisseurs ou barres transversales semi rigides en acier ou en composite 3 sont guidé(e)s à chaque extrémité au niveau des montants verticaux 5, 6 de la porte de manutention 1 pour diriger et maintenir la toile ou le rideau souple 2 dans la zone à obstruer entre une position de fermeture et une position d'ouverture.

La souplesse toute relative des raidisseurs ou barres transversales semi rigides en acier ou en composite 3 et/ou la souplesse des guides solidaires des montants verticaux et latéraux 5, 6 permettent à la toile ou au rideau souple 2 de se dégonder ou de se sortir des guides et/ou des montants verticaux et latéraux 5, 6 lorsqu'une force extérieure excessive est appliquée sur l'une desdites faces de ladite toile ou dudit rideau souple 2.

Cette force peut provenir de plusieurs origines dont les principales proviennent d'une surpression due au vent ou d'une collision avec un corps traversant l'ouverture (chariots, véhicule ....). Le dégondage permet de protéger les éléments constituant la porte de manutention 1 à savoir les montants verticaux 5, 6 et/ou la toile ou le rideau souple 2.

On a montré en figures 2 à 5 un dispositif de maintien élastique 10 suivant la présente invention qui a pour objet de remplacer les raidisseurs ou barres transversales semi rigides 3 des portes de manutention 1 de l'art antérieur.

Le dispositif de maintien élastique 10 suivant la présente est constitué de moyens de retenue 11 qui permettent d'une part de maintenir la toile ou le rideau souple 12 de la porte de manutention 100 dans une trajectoire de déplacement entre une position d'ouverture et une position de fermeture et d'autre part, en cas d'anomalie, d'assurer à la toile ou au rideau souple 12 une déformation élastique sans risque d'éjection ou de dégondage de ladite toile ou dudit rideau souple des montants latéraux 13, 14 de la porte de manutention 100.

Les moyens de retenue 11 sont constitués d'éléments d'ancrage 15 pouvant se déplacer suivant une direction verticale à l'intérieur d'un profil 16 ménagé dans les montants latéraux et verticaux 13, 14 de la porte de manutention 100 et d'éléments souples et élastiques 17 logés à l'intérieur de fourreaux 18 agencés dans l'épaisseur de la toile ou du rideau souple 12 et à intervalles réguliers sur toute la hauteur de ce dernier.

Chaque élément d'ancrage 15 comporte une première partie 15a présentant une forme complémentaire à celle interne du profil 16 solidaire des montants verticaux 13, 14 afin d'assurer le guidage vertical de l'élément d'ancrage 15 et une seconde partie 15b permettant le passage et/ou la retenue de l'élément souple et élastique 17 correspondant.

On a montré en figures 2 et 3 un élément d'ancrage 15 du dispositif de maintien élastique 10 dont la seconde partie 15b prévue dans le prolongement de la première partie 15a est percée d'un alésage 15c pour le libre passage de l'élément souple et élastique 17 correspondant.

A cet effet, chaque élément souple et élastique 17 est constitué d'un lien élastique présentant un profil externe qui peut être plat ou rond et dont chaque extrémité 17a est solidaire, après avoir traversé l'alésage 15c ménagé dans la seconde partie 15b de l'élément d'ancrage 15, de la toile ou du rideau souple 12 au niveau des bords latéraux 12a de ce dernier.

La fixation de l'extrémité 17a du lien élastique 17 sur la toile ou le rideau souple 12 est obtenue par exemple par tricotage, collage, soudure ou rivetage.

Dans cet exemple de réalisation, on note que le profil de l'élément d'ancrage 15 et plus particulièrement de la seconde partie 15b permet de maintenir chaque bord continu vertical et latéral 12a de la toile ou du rideau souple 12 à l'extérieur du profil de guidage 16 solidaire des montants verticaux 13, 14.

On a représenté en figures 4 et 5 une autre solution de réalisation de l'élément d'ancrage 15 du dispositif de maintien élastique 10 suivant la présente invention.

L'élément d'ancrage 15 comporte une première partie 15a présentant un profil externe destiné à assurer le guidage à l'intérieur du profil interne 16 solidaire des montants verticaux 13, 14 et une seconde partie 15b constituée par un alésage interne 15d traversant de part en part la première partie 15a et à l'intérieur duquel est immobilisée l'extrémité libre 17a du lien élastique 17.

La fixation par encastrement du lien élastique 17 à l'intérieur de l'élément d'ancrage 15 est obtenue, par exemple, par l'intermédiaire d'une vis de blocage, non représentée, vissée dans la première partie 15a et venant déboucher perpendiculairement à l'intérieur de l'alésage 15d de la seconde partie 15b afin de bloquer l'extrémité libre 17a du lien élastique 17 à l'intérieur dudit alésage.

La fixation du lien 17 à l'intérieur de l'élément d'ancrage 15 peut être obtenue par tout autre moyen sans que cela vienne modifier l'objet de la présente invention.

Les éléments d'ancrage 15 disposés à chaque extrémité de chaque lien 17, peuvent être associés avec une butée de protection 19 qui est positionnée au niveau du lien élastique 17 et sur la toile ou rideau souple 12 entre l'élément d'ancrage 15 et le bord latéral 12a de ladite toile ou dudit rideau souple correspondant.

Chaque butée 19 permet d'éviter que les bords latéraux 12a de la toile ou du rideau souple 12 viennent en contact contre le bord du montant vertical 13, 14 correspondant de la porte de manutention 100.

Chaque butée de protection 19 est traversée par le lien élastique 17 correspondant, au niveau ou ce dernier est libre, c'est-à-dire au niveau ou le lien élastique 17 sort du fourreau 18 de la toile ou du rideau souple 12 et avant que son extrémité 17a soit fixée soit à l'intérieur de l'élément d'ancrage 15 soit sur ledit rideau.

Ainsi, le dispositif de maintien élastique 10 suivant la présente invention illustré précédemment est capable de tenir la toile ou le rideau souple 12 à l'intérieur des montants 13, 14 lors de ses déplacements entre une position d'ouverture et une position de fermeture et, en cas d'anomalie (impact extérieur ou surpression), de permettre à ladite toile ou audit rideau souple 12 de se déformer, grâce à l'élasticité du lien 17, sans sortir de ses guides ou élément d'ancrage 15 et ce jusqu'à la disparition de cette anomalie de fonctionnement puis de rendre à la dite toile ou au dit rideau sa forme initiale.

On a montré en figures 6 et 7 une variante du dispositif de maintien 10 suivant la présente invention dont les moyens de retenue 11 permettent de maintenir en tension le lien élastique 17 dans le fourreau 18 de la toile ou le rideau souple 12 et non entre les glissières des montants 13, 14 de la porte de manutention 100.

Pour cela, les moyens de retenue 11 sont constitués autour du lien élastique 17 et entre les éléments d'ancrage 15 disposés à l'intérieur des glissières 16 de chaque montant vertical 13, 14 d'un agencement de tubes ou entretoises 20 et d'olives sphériques 21.

Les tubes ou entretoises 20 et les olives sphériques 21 sont traversés par le lien élastique 17 de manière qu'entre chaque tube ou entretoise 20 soit placée une olive sphérique 21 assurant la liaison déformable entre chacun desdits tubes ou entretoises.

Cet agencement de tubes 20 et d'olives sphériques 21 autour du lien élastique 17 permet de pré contraindre ce dernier en tension entre les éléments d'ancrage 15 retenus dans les glissières des montants 13, 14.

Cette tension précontrainte du lien l'élastique 17 à l'intérieur des fourreaux 18 de la toile ou du rideau souple 12 permet d'assurer un jeu fonctionnel aux éléments d'ancrage 15 à l'intérieur des glissières de chaque montant 13, 14 de la porte de manutention 100.

Egalement, cette tension précontrainte du lien élastique 17 permet d'assurer à la toile ou du rideau souple 12 une certaine rigidité garantissant une bonne tenue de cette dernière lors de ses déplacements entre une position d'ouverture et une position de fermeture.

L'agencement des tubes ou entretoises 20 et des olives sphériques 21 autour du lien élastique 17 constitue le long de ce dernier des segments déformables au niveau de chaque olive sphérique 21 permettant de suivre la déformation de la toile ou du rideau souple 12 et donc du lien élastique 17 lorsqu'un effort extérieur est appliqué sur ladite toile ou rideau souple.

## Revendications

1. Porte de manutention à ouverture verticale comprenant une toile ou un rideau souple (12) entrainé(e) entre une position d'ouverture et une position de fermeture et guidé(e) latéralement pendant ses déplacements à l'intérieur de montants latéraux (13, 14), ladite porte comportant un dispositif de maintien élastique (10) qui est constitué de moyens de retenue (11) , ladite porte est **caractérisée en ce que** lesdits moyens de retenue (11) comprennent des éléments d'ancrage (15) pouvant se déplacer suivant une direction verticale à l'intérieur d'un profil (16) ménagé dans les montants latéraux et verticaux (13, 14) et des éléments souples et élastiques (17) logés à l'intérieur de fourreaux (18) agencés dans l'épaisseur de la toile ou du rideau souple (12) et à intervalles réguliers sur toute la hauteur de ce dernier, lesdits moyens de retenues (11) permettant d'une part de maintenir la toile ou le rideau souple (12) dans une trajectoire de déplacement entre une position d'ouverture et une position de fermeture et d'autre part, en cas d'anomalie, d'assurer à la toile ou au rideau souple (12) une déformation élastique sans risque d'éjection ou de dégondage de ladite toile ou dudit rideau souple (12) des montants latéraux (13, 14) et une reprise de sa forme initiale après la disparition de l'anomalie.

2. Porte de manutention à ouverture verticale suivant la revendication 2, **caractérisée en ce que** chaque élément d'ancrage (15) comporte une première partie (15a) présentant une forme complémentaire à celle interne du profil (16) solidaire des montants verticaux (13, 14) afin d'assurer le guidage vertical dudit l'élément d'ancrage (15) et une seconde partie (15b) permettant le passage et/ou la retenue de l'élément souple et élastique (17) correspondant.

3. Porte de manutention à ouverture verticale suivant la revendication 3, **caractérisée en ce que** la seconde partie (15b) de chaque élément d'ancrage (15) est prévue d'une part dans le prolongement de la première partie (15a) et d'autre part percée d'un alésage (15c) pour le libre passage de l'élément souple et élastique (17) correspondant et **en ce que** chaque élément souple et élastique est constitué d'un lien élastique (17) dont chaque extrémité (17a) est fixée, après avoir traversé l'alésage (15c), sur la toile ou rideau souple (12) au niveau des bords latéraux (12a) de ce dernier.

4. Porte de manutention à ouverture verticale suivant la revendication 4, **caractérisée en ce que** la fixation de l'extrémité (17a) de chaque lien élastique (17) sur la toile ou le rideau souple (12) est obtenue par tricotage, collage, soudure ou rivetage.

5. Porte de manutention à ouverture verticale suivant la revendication 3, **caractérisée en ce que** chaque élément d'ancrage (15) comporte une première partie (15a) présentant un profil externe destiné à assurer le guidage à l'intérieur du profil interne (16) solidaire des montants verticaux (13, 14) et une seconde partie (15b) constituée par un alésage interne (15d) traversant de part en part ladite première partie (15a) et à l'intérieur duquel est immobilisée l'extrémité libre (17a) d'un lien élastique (17) formant l'élément souple et élastique.

6. Porte de manutention à ouverture verticale suivant la revendication 6, **caractérisée en ce que** la fixation du lien élastique (17) à l'intérieur de **l'élément** d'ancrage (15) est obtenue, par l'intermédiaire d'une vis de blocage vissée dans la première partie (15a) et venant déboucher perpendiculairement à l'intérieur de l'alésage (15d) de la seconde partie (15b) afin de bloquer l'extrémité libre (17a) du lien élastique (17) à l'intérieur dudit alésage.

7. Porte de manutention à ouverture verticale suivant la revendication 3, **caractérisée en ce qu**'une butée de protection (19) est positionnée au niveau du lien élastique (17) et sur la toile ou rideau souple (12) entre l'élément d'ancrage (15) et le bord latéral (12a) de ladite toile ou dudit rideau souple correspondant.

8. Porte de manutention à ouverture verticale suivant la revendication 2, **caractérisée en ce que** les moyens de retenue (11) comportent autour du lien élastique (17) et entre les éléments d'ancrage (15) disposés à l'intérieur des glissières (16) de chaque montant vertical (13, 14) un agencement de tubes ou entretoises (20) et d'olives sphériques (21) permettant une mise en tension dudit lien élastique tout en assurant un jeu fonctionnel desdits éléments d'ancrage à l'intérieur desdites glissières.

9. Porte de manutention à ouverture verticale suivant la revendication 9, **caractérisée en ce que** les tubes ou entretoises (20) et les olives sphériques (21) sont traversés par le lien élastique (17) de manière qu'entre chaque tube ou entretoise (20) soit placée une olive sphérique (21) assurant la liaison déformable entre chacun desdits tubes ou entretoises.

10. Porte de manutention à ouverture verticale suivant la revendication 4, **caractérisée en ce que** le lien élastique (17) présente un profil externe rond ou plat.

## Patentansprüche

1. Transporttür mit vertikaler Öffnung, die einen Stoff oder biegsamen Vorhang (12) umfasst, der zwischen einer geöffneten Position und einer geschlossenen Position angetrieben wird und seitlich während seiner Verlagerungen innerhalb von seitlichen Pfosten (13, 14) geführt wird, wobei die Tür eine elastische Haltevorrichtung (10) umfasst, die durch Rückhaltemittel (11) gebildet ist, wobei die Tür **dadurch gekennzeichnet ist, dass** die Rückhaltemittel (11) Verankerungselemente (15) umfassen, die sich längs einer vertikalen Richtung innerhalb eines Profils (16), das in den seitlichen und vertikalen Pfosten (13, 14) ausgebildet ist, verlagern können, und biegsame und elastische Elemente (17) umfassen, die sich innerhalb von Hülsen (18), die in der Dicke des Stoffs oder des biegsamen Vorhangs (12) und in regelmäßigen Abständen über die gesamte Höhe dieses Letzteren angeordnet sind, befinden, wobei diese Rückhaltemittel (11) einerseits ermöglichen, den Stoff oder biegsamen Vorhang (12) auf seiner Verlagerungsbahn zwischen einer geöffneten Position und einer geschlossenen Position zu halten, und andererseits im Fall einer Anomalie ermöglichen sicherzustellen, dass sich der Stoff oder biegsame Vorhang (12) elastisch verformt, ohne dass die Gefahr besteht, dass der Stoff oder der biegsame Vorhang (12) aus den seitlichen Pfosten (13, 14) ausgeworfen wird oder aus diesen herausspringt, und eine Wiederherstellung seiner ursprünglichen Form nach der Beseitigung der Anomalie ermöglichen.

2. Transporttür mit vertikaler Öffnung nach Anspruch 1, **dadurch gekennzeichnet, dass** jedes Verankerungselement (15) einen ersten Teil (15a), der eine Form aufweist, die zu der inneren Form des Profils (16), das mit den vertikalen Pfosten (13, 14) fest verbunden ist, komplementär ist, um die vertikale Führung des Verankerungselements (15) sicherzustellen, und einen zweiten Teil (15b) aufweist, der den Durchgang und/oder den Rückhalt des entsprechenden biegsamen und elastischen Elements (17) ermöglicht.

3. Transporttür mit vertikaler Öffnung nach Anspruch 2, **dadurch gekennzeichnet, dass** der zweite Teil (15b) jedes Verankerungselements (15) einerseits in der Verlängerung des ersten Teils (15a) vorgesehen ist und andererseits von einer Bohrung (15c) für den freien Durchgang des entsprechenden biegsamen und elastischen Elements (17) durchquert wird, und dass jedes biegsame und elastische Element aus einem elastischen Verbindungsglied (17) gebildet ist, wovon jedes Ende (17a) nach seinem Durchgang durch die Bohrung (15c) an dem Stoff oder biegsamen Vorhang (12) auf Höhe der Seitenkanten (12a) dieses Letzteren befestigt wird.

4. Transporttür mit vertikaler Öffnung nach Anspruch 3, **dadurch gekennzeichnet, dass** die Befestigung des Endes (17a) jedes elastischen Verbindungsglieds (17) an dem Stoff oder biegsamen Vorhang (12) durch Stricken, Kleben, Schweißen oder Nieten erhalten wird.

5. Transporttür mit vertikaler Öffnung nach Anspruch 2, **dadurch gekennzeichnet, dass** jedes Verankerungselement (15) einen ersten Teil (15a), der ein äußeres Profil aufweist, das dazu bestimmt ist, die Führung innerhalb des inneren Profils (16), das mit den vertikalen Pfosten (13, 14) fest verbunden ist, sicherzustellen, und einen zweiten Teil (15b), der durch eine Innenbohrung (15d) gebildet ist, die den ersten Teil (15a) von einer Seite zur anderen durchquert und in der das freie Ende (17a) eines elastischen Verbindungsglieds (17), das das biegsame und elastische Element bildet, unbeweglich gemacht ist, umfasst.

6. Transporttür mit vertikaler Öffnung nach Anspruch 5, **dadurch gekennzeichnet, dass** die Befestigung des elastischen Verbindungsglieds (17) in dem Verankerungselement (15) über eine Blockierschraube, die in den ersten Teil (15a) geschraubt ist und innerhalb der Bohrung (15d) des zweiten Teils (15b) senkrecht vorsteht, um das freie Ende (17a) eines elastischen Verbindungsglieds (17) innerhalb der Bohrung zu blockieren, erhalten wird.

7. Transporttür mit vertikaler Öffnung nach Anspruch 2, **dadurch gekennzeichnet, dass** auf Höhe des elastischen Verbindungsglieds (17) und auf dem Stoff oder biegsamen Vorhang (12) zwischen dem Verankerungselement (15) und der entsprechenden Seitenkante (12a) des Stoffs oder biegsamen Vorhangs ein Schutzanschlag (19) positioniert ist.

8. Transporttür mit vertikaler Öffnung nach Anspruch 1, **dadurch gekennzeichnet, dass** die Rückhaltemittel (11) um das elastische Verbindungsglied (17) und zwischen den Verankerungselementen (15), die in Gleitschienen (16) jedes vertikalen Pfostens (13, 14) angeordnet sind, eine Anordnung von Rohren oder Abstandshaltern (20) und von kugelförmigen Knöpfen (21), die das elastische Verbindungsglied unter Sicherstellung eines funktionalen Spiels der Verankerungselemente in den Gleitschienen spannen können, umfassen.

9. Transporttür mit vertikaler Öffnung nach Anspruch 8, **dadurch gekennzeichnet, dass** die Rohre oder Abstandshalter (20) und die kugelförmigen Knöpfe (21) von dem elastischen Verbindungsglied (17) durchquert werden, derart, dass zwischen jedem Rohr oder jedem Abstandshalter (20) ein kugelförmiger Knopf (21) angeordnet ist, der die verformbare Verbindung zwischen jedem der Rohre oder Abstandshalter sicherstellt.

10. Transporttür mit vertikaler Öffnung nach Anspruch 3, **dadurch gekennzeichnet, dass** das elastische Verbindungsglied (17) ein rundes oder flaches äußeres Profil aufweist.

## Claims

1. Vertically-opening goods-handling door comprising a screen or flexible curtain (12) driven between an open position and a closed position and guided laterally as it moves inside lateral uprights (13, 14), said door comprising an elastic retaining device (10) which consists of retaining means (11) said door being **characterized in that** said retaining means (11) comprise anchoring elements (15) able to move in a vertical direction inside a profile (16) formed in the lateral and vertical uprights (13, 14) and flexible and elastic elements (17) housed inside sheaths (18) arranged within the thickness of the screen or of the flexible curtain (12) and at regular intervals along the entire height thereof, said retaining means (11), on the one hand, allowing the screen or the flexible curtain (12) to be kept in a movement path between an open position and a closed position and, on the other hand, in the event of an anomaly, allowing the screen or the flexible curtain (12) to deform elastically without the risk of said screen or of said flexible curtain (12) becoming unhinged or ejected from the lateral uprights (13, 14) and to revert to its initial shape after the anomaly has disappeared.

2. Vertically-opening goods-handling door according to Claim 1, **characterized in that** each anchoring element (15) comprises a first part (15a) of a shape that complements the internal shape of the profile (16) secured to the vertical uprights (13, 14) so as to provide said anchoring element (15) with vertical guidance, and a second part (15b) allowing the corresponding flexible and elastic element (17) to pass and/or retaining it.

3. Vertically-opening goods-handling door according to Claim 2, **characterized in that** the second part (15b) of each anchoring element (15) is provided on the one hand in the continuation of the first part (15a) and on the other hand pierced with a bore (15c) for the free passage of the corresponding flexible and elastic element (17), and **in that** each flexible and elastic element consists of an elastic tie (17) of which each end (17a) is fixed, after having passed through the bore (15c), to the screen or flexible curtain (12) at the lateral edges (12a) thereof.

4. Vertically-opening goods-handling door according to Claim 3, **characterized in that** the end (17a) of each elastic tie (17) is fixed to the screen or the flexible curtain (12) by knitting, bonding, welding or riveting.

5. Vertically-opening goods-handling door according to Claim 2, **characterized in that** each anchoring element (15) comprises a first part (15a) having an external profile intended to provide guidance inside the internal profile (16) secured to the vertical uprights (13,14) and a second part (15b) consisting of an internal bore (15d) passing right through said first part (15a) and inside which the free end (17a) of an elastic tie (17) that forms the flexible and elastic element is immobilized.

6. Vertically-opening goods-handling door according to Claim 5, **characterized in that** the elastic tie (17) is fixed inside the anchoring element (15) by means of a binding screw screwed into the first part (15a) and emerging at right angles inside the bore (15d) of the second part (15b) in order to lock the free end (17a) of the elastic tie (17) inside said bore.

7. Vertically-opening goods-handling door according to Claim 2, **characterized in that** a protective end stop (19) is positioned on the elastic tie (17) and on the screen or flexible curtain (12) between the anchoring element (15) and the corresponding lateral edge (12a) of said screen or said flexible curtain.

8. Vertically-opening goods-handling door according to Claim 1, **characterized in that** the retaining means (11) comprise, around the elastic tie (17) and between the anchoring elements (15) positioned inside the rails (16) of each vertical upright (13, 14), an arrangement of tubes or spacer pieces (20) and of spherical olives (21) allowing said elastic tie to be tensioned while at the same time ensuring that said anchoring elements have a functional clearance inside said rails.

9. Vertically-opening goods-handling door according to Claim 8, **characterized in that** the tubes or spacer pieces (20) and the spherical olives (21) have the elastic tie (17) passing through them so that between each tube or spacer piece (20) is positioned a spherical olive (21) providing the deformable connection between each of said tubes or spacer pieces.

10. Vertically-opening goods-handling door according to Claim 3, **characterized in that** the elastic tie (17) has a round or flat external profile.
